# EUROPÄISCHE PATENTSCHRIFT

(11) **EP 0 496 025 B1**
(45) Veröffentlichungstag und Bekanntmachung des Hinweises auf die Patenterteilung: **03.12.1997**
(21) Anmeldenummer: 91102663.1
(22) Anmeldetag: 23.02.1991
(51) Int. Cl.: B65D 6/24

(54) **Vorrichtung zum lösbaren Verbinden vorzugsweise flächiger Teile**
Means for providing a separable connection of elements e.g. flat elements
Dispositif pour la liaison amovible p.ex. d'éléments plats

(30) Priorität: 19.01.1991 DE 4101486
(43) Veröffentlichungstag der Anmeldung: 29.07.1992
(73) Patentinhaber: Erwin Herrmann, D-69181 Leimen (DE)
(72) Erfinder: Erwin Herrmann, D-69181 Leimen (DE)
(74) Vertreter: Naumann, Ulrich, Dr.-Ing.

(56) Entgegenhaltungen:
- AU-B- 545 613
- BE-A- 559 802
- DE-U- 8 910 833
- GB-A- 860 357
- GB-A- 1 504 145
- US-A- 1 648 591

## Beschreibung

Die Erfindung betrifft eine Vorrichtung zum lösbaren Verbinden vorzugsweise flächiger Teile gemäß Oberbegriff des Patentanspruches 1.

Aus der US-A-1 648 591 ist eine gattungsbildende Vorrichtung zum lösbaren Verbinden flächiger Teile bereits bekannt. Die dort zum gegenseitigen Eingriff dienenden Ausnehmungen und Nasen der Verbindungsbereiche sind derart ausgestaltet, daß die Nasen beidseits abgeschrägte Hinterschneidungen aufweisen, in die sich die Eingriffsbereiche geringfügig einrasten lassen. Werden dort jedoch die zu verbindenden Teile geringfügig zueinander bewegt, so gelangen die Nasen leicht außer Eingriff. Eine sichere Verbindung ist jedenfalls nicht mehr gewährleistet.

Aus der GB-A-860 357 sind für sich gesehen Beschläge für auseinandernehmbare Möbel, Kisten o.ä. beschrieben. Zusammenwirkende Winkelstützen dienen dort als Verbindungselemente und üben gegenseitig eine Klemmwirkung aus.

Der Erfindung liegt nun die Aufgabe zugrunde, eine gattungsgemäße Vorrichtung zum lösbaren Verbinden vorzugsweise flächiger Teile derart auszugestalten und weiterzubilden, daß ein unbeabsichtigtes Lösen der Eingriffsbereiche wirksam vermieden ist.

Die erfindungsgemäße Vorrichtung löst die voranstehende Aufgabe durch die Merkmale des Patentanspruches 1. Danach ist eine Vorrichtung der gattungsbildenden Art derart ausgebildet, daß die Verbindungselemente zusätzlich zu den Ausnehmungen und Nasen beidseits der Nasen unterschiedlich lang ausgebildete, als Einschuböffnungen dienende parallelwandige Längsschlitze aufweisen, daß die Längsschlitze komplementär zueinander ausgebildet sind und daß die Verbindungselemente nach dem Einstecken der Nasen in die Ausnehmungen bei gegenseitigem Eingriff der Schlitze in Längsrichtung der Verbindungselemente ineinanderschiebbar sind.

Erfindungsgemäß ist erkannt worden, daß ein sicheres Verrasten der Verbindungselemente mit ihren Eingriffsbereichen dann möglich ist, wenn die Verbindungselemente zusätzlich zu den Ausnehmungen und Nasen beidseits der Nasen parallelwandige Längsschlitze aufweisen, die obendrein unterschiedlich lang ausgebildet sind. Nach dem Einstecken der Nasen in die Ausnehmungen lassen sich die Verbindungselemente in die komplementär zueinander ausgebildeten Längsschlitze - in Längsrichtung der Verbindungselemente - ineinanderschieben, wobei die unterschiedlich lange Ausbildung der Längsschlitze dazu beiträgt, daß bei geringst möglicher Strecke des Ineinanderschiebens eine bestmögliche Verrastung bzw. Verhakung gewährleistet ist.

Damit nun die miteinander verbindbaren flächigen Teile zu einer Kiste, einem Container oder dgl. verbindbar sind, weisen die Verbindungselemente in Längsrichtung einen vorzugsweise flächigen Bereich auf, mit dem sie über die ihnen zugeordneten Teile - ggf. beidseitig - hinausragen. Diese flächigen Bereiche bilden am Randbereich der jeweiligen Teile eine Anlage für beispielsweise eine Palette und/oder einen Deckel oder dgl. Ebenso können diese flächigen Bereiche auch eine Anlage bzw. eine Begrenzung oder einen Rahmen für einen Boden und/oder einen Deckel bilden. Zur Sicherung des Deckels könnte man diese flächigen Bereiche nach Einlegen des Deckels umbiegen oder daran weitere Haltemittel zum Halten des Deckels und/oder Bodens oder dgl. anbringen.

Das Verbindungselement könnte insgesamt so ausgebildet sein, daß es sich entlang des gesamten Randbereichs des jeweiligen Teils kontinuierlich erstreckt. Im Falle der Wandung eines Containers würde das Verbindungselement entlang der gesamten Kante der Wandung verlaufen. Das Verbindungselement könnte ebenso lediglich partiell entlang des Randbereichs des jeweiligen Teils ausgebildet sein. Eine solche Ausgestaltung hätte den Vorteil, daß aufgrund der lediglich partiellen Ausgestaltung Material eingespart wird, wobei dies die Festigkeit des Containers insgesamt mindert.

Insbesondere bei der Konstruktion einer Kiste, eines Containers oder dgl. mit der erfindungsgemäßen Vorrichtung ist es von weiterem Vorteil, wenn die den in Eingriff verbrachten Verbindungselementen zugeordneten flächigen Teile einen in etwa rechten Winkel zueinander bilden, diesen rechten Winkel also mehr oder weniger vorgeben. Dadurch wäre bereits die Geometrie des Behältnisses bzw. der Verpackung - durch die Vorrichtung - vorgegeben. Die Verbindungselemente der jeweils miteinander verbundenen Teile könnten dabei jeweils eine Kante bilden, so daß beispielsweise die Kanten einer Kiste durch die Verbindungselemente vorgegeben werden können. Dies stellt gleichzeitig einen zusätzlichen Schutz vor mechanischer Einwirkung dar.

Will man dagegen mit der erfindungsgemäßen Vorrichtung Teile zu einer flächigen Gesamtheit zusammenfügen, so müßten die den in Eingriff gebrachten Verbindungselementen zugeordneten flächigen Teile eine in einer gemeinsamen Ebene liegende Fläche bilden. Die erfindungsgemäße Vorrichtung könnte bereits aufgrund ihrer konstruktiven Ausgestaltung diese Ebene vorgeben, so daß weitere Justierarbeiten nicht erforderlich sind.

Damit nun die Verbindungselemente mechanischen Beanspruchungen standhalten, also beispielsweise auch extrem auf Biegung bzw. Torsion belastbar sind, ist es von weiterem Vorteil, wenn die Verbindungselemente eine vorzugsweise in Längsrichtung verlaufende Prägung zur Steigerung der Festigkeit aufweisen. Diese Prägung könnte beispielsweise in Form mehrerer parallel zueinander verlaufender Kanäle bzw. Ausnehmungen ausgebildet sein. Ebenso könnten die über die Teile hinausragenden flächigen Bereiche der Verbindungselemente mit einer Prägung zur Steigerung der Festigkeit versehen sein, so daß einerseits beim Aufsetzen auf eine Palette, andererseits beim Aufsetzen eines Deckels auf die Kiste oder dgl. keine Deformationen der Verbindungselemente stattfinden.

Insbesondere hinsichtlich einer raumsparenden Lagerung der beispielsweise zu einer Kiste zusammenfügbaren Teile könnte es von Vorteil sein, daß die Seitenwandungen der Kiste zur Lagerung weiter unterteilbar sind. Dabei wäre es von besonderem Vorteil, wenn die Teile mit den daran befestigten Verbindungselementen auch aufeinander aufsteckbar ausgeführt wären. Somit ließe sich mit der erfindungsgemäßen Vorrichtung nicht nur eine winklige Verbindung oder eine Verbindung in Längsrichtung, sondern vielmehr auch eine die Bauhöhe betreffende Verbindung von Teilen erreichen.

Nachdem bislang die konstruktive Ausgestaltung der Verbindungselemente erörtert worden ist, wird nachfolgend kurz das in Frage kommende Material zur Herstellung der Verbindungselemente beschrieben. In erster Linie können die Verbindungselemente aus Metall hergestellt werden. Dabei eignet sich insbesondere aufgrund des günstigen Preises handelsübliches Stahlblech. Ebenso können die Verbindungselemente jedoch auch aus Kunststoff, bei hohen Beanspruchungen aus faserverstärktem Kunststoff, hergestellt sein.

Die zu verbindenden flächigen Teile werden insbesondere zur Verwendung bei Kisten zum Transport schwerer Teile aus Holz hergestellt. Ebenso können die flächigen Teile jedoch auch aus Kunststoff oder aus Metall hergestellt sein. Auch hier bietet sich die Verwendung von Stahlblech an, wobei die Teile stets mittels Prägungen verstärkt sein sollten.

Sollen die Teile dagegen zu einer Trennwand oder dgl. verbunden werden, so müßten die Teile wärmeisolierende und/oder geräuschdämmende Eigenschaften aufweisen. Dabei bietet es sich besonders an, die Teile als Verbundteile herzustellen, nämlich beispielsweise im Rahmen einer sogenannten Sandwich-Technik Holzplatten mit Abstand zueinander mittels eines Nagelbandes zu verbinden, wobei zwischen den Holzplatten eine feuerfeste bzw. geräuschdämmende Schicht eingebracht wird.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung von Ausführungsbeispielen der Erfindung anhand der Zeichnung zu verweisen. In Verbindung mit der Erläuterung der bevorzugten Ausführungsbeispiele der Erfindung anhand der Zeichnung werden auch im allgemeinen bevorzugte Ausgestaltungen und Weiterbildungen der Lehre erläutert. In der Zeichnung zeigt
- Fig. 1: in schematischer Darstellung, teilweise vergrößert, eine erfindungsgemäße Vorrichtung zum lösbaren Verbinden zweier flächiger Teile, wobei die Teile rechtwinklig miteinander verbunden sind,
- Fig. 2: in einem Querschnitt ein Verbindungselement der Vorrichtung aus Fig. 1,
- Fig. 3: in einer schematischen Darstellung einen mittels der Vorrichtung aus Fig. 1 aus Seitenwandungen, Palette und einem Deckel zusammengesetzten Container und
- Fig. 4: in einer schematischen Darstellung einen mittels der erfindungsgemäßen Vorrichtung aus flächigen Teilen zu einer Trennwand zusammengesetzter Raumteiler.

Fig. 1 zeigt in schematischer Darstellung eine Vorrichtung zum lösbaren Verbinden flächiger Teile 1, wobei die flächigen Teile 1 teilweise - gebrochen - dargestellt sind.

Den zu verbindenden Teilen 1 ist an ihrem dem jeweils anderen Teil 1 zugewandten Randbereich 2 ein Verbindungselement 3 zugeordnet. Die Verbindungselemente 3 der zu verbindenden Teile 1 sind paarweise in Eingriff bringbar.

Fig. 1 zeigt des weiteren, daß die Verbindungselemente 3 einen Eingriffsbereich 4 zum gegenseitigen Eingriff und einen Befestigungsbereich 5 aufweisen. Der Befestigungsbereich 5 dient zur Befestigung an den Teilen 1.

Fig. 1 läßt andeutungsweise erkennen, daß die Verbindungselemente 3 in etwa U-förmig ausgebildet sind und daß die Schenke 6 des U-Profils den Befestigungsbereich 5 bilden, so daß das Teil 1 von der offenen Seite 7 her mit Abstand zum Boden 8 des U-Profils in dieses eingeschoben und dort festgelegt ist. Fig. 1 zeigt des weiteren deutlich, daß die Verbindungselemente 3 mittels ihrer Befestigungsbereiche 5 an die jeweiligen Teile 1 geklammert sind, daß also Klammern 9 zur Befestigung der Verbindungselemente 3 an den Teilen 1 verwendet worden sind.

Fig. 2 zeigt das erfindungsgemäße Verbindungselement 3 im Querschnitt. Die Schenkel 6 des U-Profils sind dabei unterschiedlich lang ausgebildet, wobei der längere Schenkel 6 einerseits eine Stützfunktion, andererseits eine besondere Befestigungsfunktion innehat.

Die Fig. 1 und 2 zeigen gemeinsam, daß die Verbindungselemente 3 je nach der Dicke d des Teils 1 entsprechend dimensionierte Befestigungsbereiche 5 aufweisen.

Das vergrößerte Teil aus Fig. 1 zeigt deutlich, daß der geschlossene Bereich des U-Profils als Eingriffsbereich 4 ausgebildet ist. Der Eingriffsbereich 4 weist Ausnehmungen 10 und Nasen 11 auf, so daß die Verbindungselemente 3 der zu verbindenden Teile 1 durch Ineinanderstecken der Eingriffsbereiche 4, d.h. durch Einstecken der Nasen 11 des einen Verbindungselements 3 in die Ausnehmungen 10 des anderen Verbindungselements 3 und umgekehrt, in Eingriff bringbar sind.

Der vergrößerte Teil aus Fig. 1 zeigt des weiteren deutlich, daß die Verbindungselemente 3 zusätzlich zu den Ausnehmungen 10 und Nasen 11 in Längsrichtung verlaufende Längsschlitze 12 aufweisen. Entsprechend sind die Verbindungselemente 3 nach dem Einstecken der Nasen 11 in die Ausnehmungen 10 in Längsrichtung in die als Einschuböffnungen dienende Längsschlitze 12 ineinanderschiebbar bzw. gegeneinander schiebbar. Im Ergebnis sind die Längsschlitze 12 der in Eingriff bringbaren Verbindungselemente 3 komplementär zueinander ausgebildet. Gemäß dem in Fig. 1 dargestellten Ausführungsbeispiel sind die Verbindungselemente 3 insgesamt komplementär zueinander ausgebildet.

Fig. 1 zeigt des weiteren, daß die Verbindungselemente 3 in Längsrichtung mit einem flächigen Bereich 13 über die ihnen zugeordneten Teile 1 hinausragen. Dabei bilden die flächigen Bereiche 13 eine Anlage für eine als Boden dienende Palette 14 und einen als Abschluß dienenden Deckel 15.

Die Figuren zeigen insgesamt, daß die Verbindungselemente 3 entlang des gesamten Randbereichs 2 des jeweiligen Teils 1 kontinuierlich verlaufen. Die den in Eingriff verbrachten Verbindungselementen 3 zugeordneten flächigen Teile 1 bilden in etwa einen rechten Winkel zueinander, so daß sie die Form des Containers vorgeben. Des weiteren bilden die Verbindungselemente 3 der jeweils miteinander verbundenen Teile 1 stets die Kante des Containers.

Bei dem hier gewählten Ausführungsbeispiel sind die Verbindungselemente 3 aus Stahlblech hergestellt. Die flächigen Teile 1 bestehen dagegen aus Holz.

Fig. 3 zeigt besonders deutlich, daß die Teile 1 mit den herausragenden flächigen Bereichen 13 der Verbindungselemente 3 auf eine Palette 14 aufsteckbar sind. Die Teile 1 sind dabei derart dimensioniert, daß sie in etwa auf die Maße standardisierter Paletten 14 abgestimmt sind. Auf die auf die Palette 14 aufgesteckten Teile 1 ist des weiteren ein Deckel 15 aufsetzbar, der von den nach oben hinausragenden flächigen Bereichen 13 der Verbindungselemente 3 gehalten wird. Solche Paletten 14 mit den aufgesteckten Teilen 1 sind nicht zuletzt aufgrund der durch die Verbindungselemente 3 hervorgerufenen Versteifung ohne weiteres stapelbar.

Fig. 4 zeigt schließlich andeutungsweise, daß mittels der erfindungsgemäßen Vorrichtung flächige Teile 1 auch zu einer in einer Ebene liegenden Fläche, beispielsweise zu einer als Raumteiler dienenden Trennwand 16 zusammengesetzt bzw. zusammengesteckt werden kann. Weitere Ausführungen hierzu erübrigen sich unter Hinweis auf die ein rechtwinkliges Zusammenstecken betreffenden Ausführungen, die auch hier entsprechend gelten.

## Patentansprüche

1. Vorrichtung zum lösbaren Verbinden vorzugsweise flächiger Teile (1), denen an ihrem dem jeweils anderen Teil (1) zugewandten Randbereich (2) mindestens ein Verbindungselement (3) zugeordnet ist, wobei die Verbindungselemente (3) in etwa U-förmig ausgebildet sind, die Schenke (6) des U-Profils einen Befestigungsbereich (5) bilden, so daß das Teil (1) von der offenen Seite (7) her mit Abstand zum Boden (8) des U-Profils in dieses eingeschoben und dort festgelegt ist, wobei der geschlossene Teil des U-Profils als Eingriffsbereich (4) Ausnehmungen (10) und Nasen (11) aufweist und die Verbindungselemente (3) der zu verbindenden Teile (1) durch Ineinanderstecken der Eingriffsbereiche (4), d.h. durch Einstecken der Nasen (11) des einen Verbindungselements (3) in die Ausnehmungen (10) des anderen Verbindungselements (3) und umgekehrt, paarweise in Eingriff bringbar sind,
**dadurch gekennzeichnet,** daß die Verbindungselemente (3) zusätzlich zu den Ausnehmungen (10) und Nasen (11) beidseits der Nasen (11) unterschiedlich lang ausgebildete, als Einschuböffnungen dienende parallelwandige Längsschlitze (12) aufweisen, daß die Längsschlitze (12) komplementär zueinander ausgebildet sind und daß die Verbindungselemente (3) nach dem Einstecken der Nasen (11) in die Ausnehmungen (10) bei gegenseitigem Eingriff der Schlitze (12) in Längsrichtung der Verbindungselemente (3) ineinanderschiebbar sind.

2. Vorrichtung nach Anspruch 1, dadurch gekennzeichnet, daß die Verbindungselemente (3) in Längsrichtung mit einem vorzugsweise flächigen Bereich (13) über die ihnen zugeordneten Teile (1) hinausragen und dabei eine Anlage bzw. eine Begrenzung oder einen Rahmen für einen Boden oder für eine Palette (14) und/oder einen Deckel (15) oder dgl. bilden.

3. Vorrichtung nach Anspruch 1 oder 2, dadurch gekennzeichnet, daß die Verbindungselemente (3) mittels ihrer Befestigungsbereiche (5) an die jeweiligen Teile (1) genagelt, geklammert, mit Krampen oder dgl. befestigt oder verschraubt sind.

4. Vorrichtung nach einem der Ansprüche 1 bis 3, dadurch gekennzeichnet, daß sich das Verbindungselement (3) entlang des gesamten Randbereichs (2) des jeweiligen Teils (1) kontinuierlich erstreckt.

5. Vorrichtung nach einem der Ansprüche 1 bis 4, dadurch gekennzeichnet, daß das Verbindungselement (3) entlang des Randbereichs (2) des jeweiligen Teils (1) partiell ausgebildet ist.

6. Vorrichtung nach einem der Ansprüche 1 bis 5, dadurch gekennzeichnet, daß die den in Eingriff verbrachten Verbindungselementen (3) zugeordneten flächigen Teile (1) einen in etwa rechten Winkel zueinander bilden.

7. Vorrichtung nach einem der Ansprüche 1 bis 5, dadurch gekennzeichnet, daß die den in Eingriff verbrachten Verbindungselementen (3) zugeordneten flächigen Teile (1) eine in einer Ebene liegende Fläche bilden.

8. Vorrichtung nach einem der Ansprüche 1 bis 7, dadurch gekennzeichnet, daß die Verbindungselemente (3) aus Metall, vorzugsweise aus Stahlblech, hergestellt sind.

9. Vorrichtung nach einem der Ansprüche 1 bis 8, dadurch gekennzeichnet, daß die flächigen Teile (1) Seitenwandungen einer Kiste oder eines Containers bilden und daß die Teile (1) derart dimensioniert sind, daß sie in etwa auf die Maße standardisierter Paletten (14) abgestimmt sind.

## Claims

1. Device for the releasable connection preferably of flat components (1) with which at least one connection element (3) is associated on their edge region (2) facing the respective other component (1), in which the connection elements (3) are approximately U-shaped, the sides (6) of the U-shaped profile forming a fixing region (5) so that the component (1) is pushed into the U-shaped profile from the open side (7) so as to be spaced from the base (8) of the U-shaped profile and is fixed therein, the closed portion of the U-shaped profile having recesses (10) and projections (11) as an engagement region (4), and the connection elements (3) of the components (1) to be connected being engageable in pairs by the fitting of the engagement regions (4) into one another, that is, by the insertion of the projections (11) of one connection element (3) into the recesses (10) of the other connection element (3) and vice versa,
characterized in that the connection elements (3) comprise, in addition to the recesses (10) and projections (11), on both sides of the projections (11), parallel-walled longitudinal slots (12) of different lengths serving as insertion openings, in that the longitudinal slots (12) are complementary to one another, and in that, after the insertion of the projections (11) in the recesses (10), the connection elements (3) can be pushed into one another longitudinally, with mutual engagement of the slots (12).

2. Device according to Claim 1, characterized in that the connection elements (3) project longitudinally outwardly, preferably with a flat region (13), beyond the components (1) associated therewith, and thus form an abutment, a boundary or a frame for a base or for a palette (14) and/or for a lid (15) or the like.

3. Device according to Claim 1 or Claim 2, characterized in that the connection elements (3) are nailed, clamped, fixed with staples or the like, or screwed to the respective components (1) by means of their fixing regions (5).

4. Device according to any one of Claims 1 to 3, characterized in that the connection element (3) extends continuously along the entire edge region (2) of the respective component (1).

5. Device according to any one of Claims 1 to 4, characterized in that the connection element (3) is formed partially along the edge region (2) of the respective component (1).

6. Device according to any one of Claims 1 to 5, characterized in that the flat components (1) associated with the connection elements (3) which have been brought into engagement form approximately a right angle relative to one another.

7. Device according to any one of Claims 1 to 5, characterized in that the flat components (1) associated with the connection elements (3) which have been brought into engagement form a sheet lying in a plane.

8. Device according to any one of Claims 1 to 7, characterized in that the connection elements (3) are made of metal, preferably sheet steel.

9. Device according to any one of Claims 1 to 8, characterized in that the flat components (1) form side walls of a case or of a container, and in that the components (1) are of a size such that they approximately match the measurements of standardized palettes (14).

## Revendications

1. Dispositif pour la liaison amovible d'éléments de préférence plats (1) auxquels est associé, dans leur zone marginale (2) orientée vers l'autre élément, au moins un élément de liaison (3), où les éléments de liaison (3) sont sensiblement en forme de U, les ailes (6) du profil en U constituant une zone de fixation (5), de sorte que l'élément (1) est, depuis le côté ouvert (7), introduit dans le profil en U à distance du fond (8) de celui-ci et y est bloqué, le tronçon fermé du profil en U présentant, en tant que zone d'engagement (4), des évidements (10) et des protubérances (11), et où les éléments de liaison (3) des éléments à relier (1) peuvent, par enfichage des zones d'engagement (4), c'est-à-dire par enfichage des protubérances (11) d'un des éléments de liaison (3) dans les évidements (10) de l'autre élément de liaison (3) et inversement, être mis en engagement par paires,
caractérisé en ce qu'en addition aux évidements (10) et aux protubérances (11), les éléments de liaison (3) présentent, de part et d'autre des protubérances (11), des fentes longitudinales (12) à parois parallèles et de longueurs différentes, servant d'ouvertures d'introduction, en ce que les fentes longitudinales (12) sont de forme complémentaire et en ce qu'après l'enfichage des protubérances (11) dans les évidements (10), les éléments de liaison (3) peuvent, lors de l'engagement mutuel des fentes (12), être glissés l'un dans l'autre en direction longitudinale de ces éléments de liaison (3).

2. Dispositif suivant la revendication 1, caractérisé en ce qu'en direction longitudinale, les éléments de liaison (3) font, par une zone de préférence plane (13), saillie au-delà des éléments (1) qui leur sont associés et constituent de la sorte une surface de butée ou une limitation ou encore un cadre pour un fond ou pour une palette (14) et/ou un couvercle (15) ou similaire.

3. Dispositif suivant la revendication 1 ou 2, caractérisé en ce que par leurs zones de fixation (5), les éléments de liaison (3) sont cloués, fixés par serrage avec des crampons ou similaires ou encore sont vissés sur les éléments (1) associés.

4. Dispositif suivant l'une quelconque des revendications de 1 à 3, caractérisé en ce que l'élément de liaison (3) s'étend en continu le long de toute la zone marginale (2) de l'élément (1) associé.

5. Dispositif suivant l'une quelconque des revendications de 1 à 4, caractérisé en ce que le long de la zone marginale (2) de l'élément associé (1), l'élément de liaison (3) est formé partiellement.

6. Dispositif suivant l'une quelconque des revendications de 1 à 5, caractérisé en ce que les éléments plats (1) associés aux éléments de liaison (3) mis en engagement forment un angle sensiblement droit.

7. Dispositif suivant l'une quelconque des revendications de 1 à 5, caractérisé en ce que les éléments plats associés aux éléments de liaison (3) mis en engagement constituent une surface située dans un même plan.

8. Dispositif suivant l'une quelconque des revendications de 1 à 7, caractérisé en ce que les éléments de liaison (3) sont fabriqués en métal, de préférence en tôle d'acier.

9. Dispositif suivant l'une quelconque des revendications de 1 à 8, caractérisé en ce que les éléments plats (1) constituent les parois latérales d'une caisse ou d'un conteneur et en ce que les éléments (1) sont dimensionnés de manière telle qu'ils sont harmonisés sensiblement avec les dimensions de palettes (14) standard.
